# EUROPÄISCHE PATENTSCHRIFT

(11) **EP 0 421 976 B1**
(45) Veröffentlichungstag und Bekanntmachung des Hinweises auf die Patenterteilung: **02.06.1993**
(21) Anmeldenummer: 90890233.1
(22) Anmeldetag: 02.08.1990
(51) Int. Cl.: B65D 85/00

(54) **Umschlag, insbesondere Fotolaborarbeitstasche**
Envelope, especially bag for processing photographs
Enveloppe, en particulier pochette pour travaux photographiques

(30) Priorität: 05.10.1989 AT 2304/89
(43) Veröffentlichungstag der Anmeldung: 10.04.1991
(73) Patentinhaber: PAKA VERPACKUNGEN Gesellschaft m.b.H., 4614 Marchtrenk (AT)
(72) Erfinder: Lasinger, Manfred, Dipl.-Ing., A-4310 Mauthausen (AT); Mayr, Johann, A-4072 Alkoven (AT); Obermayr, Manfred, A-4511 Allhaming (AT)
(74) Vertreter: Hübscher, Heiner, Dipl.-Ing.

(56) Entgegenhaltungen:
- DE-A- 3 137 681
- US-A- 3 256 941

## Beschreibung

Die Erfindung bezieht sich auf einen Umschlag, insbesondere Fotolaborarbeitstasche, mit einer öffnungsseitig an der einen Umschlagwand, der Vorderwand, angesetzten und zur anderen Umschlagwand, der Rückwand, hin umklappbaren Verschlußklappe, die umgeklappt an der Rückwand mittels eines über eine Ausstanzung geklebten Klebeetiketts festklebbar ist.

Solche im wesentlichen aus Papier od. dgl. Material und mit oder ohne Sichtfenster hergestellten Umschläge dienen häufig als Fotolaborarbeitstaschen zur Aufnahme der in einem Fotolabor auszuarbeitenden Filme und Fotos, sie werden aber auch als Briefkuverts oder allgemein als Aufnahmetaschen für verschiedenste Gegenstände verwendet. Diese Umschläge sollen sich dabei durch einfaches Umklappen der Verschlußklappe schnell und sauber verschließen lassen und sie sollen auch, ohne ein Zusammenkleben befürchten zu müssen, einwandfrei und in beliebiger Anzahl übereinandergestapelt werden können. Wie aus dem DE-GM 78 34 984, der DE-PS 31 37 681 bzw. AT-PS 377 104, oder der CH-PS 356 077 und den US-PSen 3 079 066 und 3 256 941 hervorgeht, sind bisher bei den bekannten Umschlägen die Ausstanzungen in der Verschlußklappe oder dem als Verschluß dienenden Vorderwandteil angeordnet und die Klebeetikette außen über diese Ausstanzungen geklebt, so daß die Etikette bei auf- und zugeklappter Verschlußklappe sichtbar sind und den optischen Eindruck der Umschläge beeinträchtigen. Vor allem aber wird durch die Etikette der Aufdruckbereich an der Vorderwand geschmälert, was gerade bei der Verwendung als Fotolaborarbeitstasche recht unerwünscht ist, da hier neben Informationen und Felder zur Beschriftung u. dgl. möglichst großflächige Werbeaufdrucke Platz finden sollen. Abgesehen davon, müssen die Klebeetikette an ihrer Rückseite, also an der Umschlagaußenseite, durch Silikonbeschichtung od. dgl. speziell präpariert sein, damit beim Aufeinanderstapeln der Umschläge ein Zusammenkleben der dann übereinander liegenden Etikette verhindert wird. Diese speziellen Klebeetikette sind aber relativ teuer und erhöhen den gesamten Herstellungsaufwand. Um außerdem einen mehrmals verwendbaren Klebeverschluß zu erreichen, besteht bei den bekannten Umschlägen zumindest die Rückwand aus einer Kunststoffolie od. dgl., was den Material- und Kostenaufwand bei der Umschlagherstellung weiter steigert.

Der Erfindung liegt daher die Aufgabe zugrunde, diese Mängel zu beseitigen und einen Umschlag der eingangs geschilderten Art zu schaffen, der sich rationell fertigen läßt und der sich darüber hinaus durch einen die Vorderwand samt Verschlußklappe ganzflächig erfassenden etikettfreien Aufdruckbereich auszeichnet.

Die Erfindung löst diese Aufgabe dadurch, daß die Ausstanzung in der Rückwand liegt und das Klebeetikett von der Umschlaginnenseite her über die offene Ausstanzung geklebt ist und daß die Vorderwand an der Außenseite in ihrem der Ausstanzung gegenüberliegenden Bereich eine Trennlackschicht aufweist, wobei vorteilhafterweise ein siliziumhältiger Kunstharzlack die Trennlackschicht bildet. Die Anordnung der Ausstanzung in der Rückwand macht die gesamte Vorderwand zusammen mit der Verschlußklappe vollkommen frei und ermöglicht ganzflächige Aufdrucke. Die an der Rückwand vorgesehene Ausstanzung mit dem innenliegenden Etikett bietet auch bei offener Verschlußklappe ein ordentliches Bild und als Etikette können herkömmliche Etikette ohne jegliche Behandlung der Rückseite verwendet werden. Der im Zuge der Umschlagherstellung oder Bedrukkung ohne Schwierigkeiten aufzubringende Trennlack im der Ausstanzung gegenüberliegenden Bereich an der Vorderwandaußenseite gewährleistet das klebefreie Aufeinanderstapeln beliebig vieler Umschläge, da dieser Trennlack eine abstoßende Wirkung zeigt und sich nicht mit dem Kleber des Etiketts verbindet. Zusätzlich verhindert dabei die Wandstärke der Rückwand ein unmittelbar flächiges Aufeinanderdrücken des aufliegenden Umschlages auf die Klebeschicht der innerhalb der Rückwand liegenden Etikette, wodurch ein Haftenbleiben der aufeinandergestapelten Umschläge ausgeschlossen ist. Der Trennlack selbst ist durchsichtig, läßt sich beschreiben und bedrucken, so daß er unabhängig vom Zeitpunkt seines Aufbringens keinerlei Beeinträchtigung der Vorderwandgestaltung mit sich bringt.

Zur Vermeidung der Trennlackschicht kann nach einer anderen Ausgestaltung der Erfindung das Klebeetikett von der Umschlaginnenseite her auch über die noch mit dem ausgestanzten Teil abgedeckte Ausstanzung geklebt sein, wobei der ausgestanzte Teil durch die umfangseitige Stanzlinie unterbrechende Verbindungsstege lösbar in der Ausstanzung hängt. Dieser vorerst noch vorhandene Stanzteil deckt somit das Klebeetikett nach außen hin ab, so daß es keine freie Klebestelle mehr gibt und die Umschläge beliebig und vollkommen gefahrlos aufeinander stapelbar sind. Erst bei Bedarf wird der Stanzteil abgezogen, was durch die eine Sollreißlinie bildende, nur von den Verbindungsstegen unterbrochene Stanzlinie sauber und mit einem Griff möglich ist, und der Umschlag kann ordnungsgemäß verschlossen werden. Damit es hier zu keinem Haftenbleiben von Materialfasern od. dgl. am Klebeetikett kommen kann, besteht vorzugsweise der Umschlag, zumindest aber der die Ausstanzung aufweisende Rückwandbereich aus einem nichtfasernden Papier od. dgl. Material.

Um einen mehrmalig verwendbaren Klebeverschluß sicherzustellen, trägt erfindungsgemäß die Verschlußklappe an der Innenseite in ihrem auf die Ausstanzung umklappbaren Bereich eine Folie oder eine Verbindungslackschicht, so daß sich die Klappe auf jeden Fall und unabhängig vom übrigen Umschlagmaterial rückstandsfrei von dem Klebeetikett lösen läßt und ein mehrmaliges, einwandfreies Schließen und Öffnen der Verschlußklappe gewährleistet ist. Als Verbindungslack eignen sich herkömmliche Überdruck-Verbindungslacke, vorzugsweise ein Nitrocelluloselack, wobei auch hier durch die Kleinflächigkeit der Folie oder der Verbindungslackschicht der Material- und Herstellungsaufwand minimal bleibt. Werden die Umschläge aus einem zusammenhängenden, Vorder- und Rückwand samt Verschlußklappe und eventuell anschließendem Abreißstreifen bildenden Zuschnitt hergestellt, der durch Falten und seitliches Verkleben den gewünschten Umschlag ergibt, kann rationell bei der Herstellung des Zuschnittes auch die Ausstanzung vorgefertigt und vor dem Zusammenfalten problemlos die Klebeetikette bzw. Folienstückchen und die Lackschichten an den ihnen zugeordneten Stellen aufgebracht werden, wodurch eine materialsparende, besonders wirtschaftliche Umschlagherstellung möglich ist.

In der Zeichnung ist der Erfindungsgegenstand beispielsweise veranschaulicht, und zwar zeigen
- Fig. 1: einen erfindungsgemäßen Umschlag mit geöffneter Verschlußklappe in Rückansicht,
- Fig. 2: den Zuschnitt dieses Umschlages in innenseitiger Ansicht und
- Fig. 3: ein anderes Ausführungsbeispiel eines erfindungsgemäßen Umschlages ebenfalls in Rückansicht.

Ein Umschlag 1 besteht aus einer Vorderwand 2 und einer Rückwand 3, wobei an der Vorderwand 2 eine über die Öffnung 4 des Umschlages hochragende Verschlußklappe 5 angesetzt ist, von der mittels einer Perforationslinie 6 ein Abreißstreifen 7 abtrennbar sein kann. In der Rückwand 3 ist knapp unterhalb der die Öffnung 4 bildenden Randkante eine Ausstanzung 8 vorgesehen, über die von der Umschlaginnenseite her ein Klebeetikett 9 geklebt ist, so daß der klebende Bereich innerhalb der Ausstanzung 8 zum Festkleben der zur Rückwand 3 hin umklappbaren Verschlußklappe 5 genutzt werden kann.

Im auf die Ausstanzung 8 umklappbaren Bereich an der Innenseite der Verschlußklappe 5 ist eine Schicht 10 aus Verbindungslack oder einer Folie aufgebracht, so daß sich die Verschlußklappe 5, auch wenn sie aus faserndem Material besteht, mehrmals ohne Verlust der Klebewirkung schließen und wieder öffnen läßt.

Beim Ausführungsbeispiel nach Fig. 1 und 2 ist die Ausstanzung 8 von vornherein offen und daher das Klebeetikett 9 von außen zugänglich. Um hier ein gegenseitiges Festkleben aufeinandergestapelter Umschläge 1 zu verhindern, ist an der Vorderwand 2 außenseitig im der Ausstanzung 8 gegenüberliegenden Bereich eine Trennlackschicht 11 aufgetragen, die eine kleberabstoßende Wirkung besitzt und daher mit dem Klebeetikett 9 nicht verkleben kann.

Wie in Fig. 3 angedeutet, kann das Klebeetikett 9 aber auch vom ausgestanzten, aber noch in der Ausstanzung 8 verbleibenden Teil 12 abgedeckt werden, um ohne Trennlackschicht auszukommen und die Umschläge 1 gefahrlos aufeinanderstapeln zu können. Dieser Teil 12 hängt dabei nur über Verbindungsstege 14, die die umfangseitige Stanzlinie 13 unterbrechen, lösbar in der Ausstanzung 8, so daß er jederzeit bei Bedarf entlang der durch die Stanzlinie 13 gegebenen Sollreißlinie abgezogen werden kann. Um dabei nicht ein Haftenbleiben am Etikett befürchten zu müssen, ist selbstverständlich für ein entsprechendes Klebemittel und/oder ein vom Kleber abziehbares, nicht faserndes Material des Stanzteiles 12 bzw. der Rückwand 3 oder des ganzen Umschlages 1 zu sorgen. Ist der Teil 12 entfernt, liegt die Klebestelle des Klebeetiketts 9 frei und die Verschlußklappe 5 kann wieder durch Umklappen und Niederdrücken verschlossen werden.

Der Umschlag 1 läßt sich rationell und materialsparend herstellen, indem beispielsweise ein einheitlicher Zuschnitt 1a vorgefertigt wird, der Vorderwand 2, Rückwand 3 und Verschlußklappe 5 samt seitlichen Klebelaschen 15 umfaßt und bereits mit der Ausstanzung 8 und innenseitig mit dem Klebeetikett 9 und gegebenenfalls der Verbindungslackschicht 10 sowie außenseitig mit der Trennlackschicht 11 versehen ist (Fig. 2). Durch entsprechendes Zusammenfalten und Zusammenkleben dieses Zuschnittes 1a entsteht auf rationelle Weise ein Umschlag 1 (Fig. 1), der sich zudem durch seine die gesamte Vorderwand und Verschlußklappe einbeziehende, ganzflächige Bedruckbarkeit auszeichnet. Selbstverständlich kann dabei in der Rückwand 3 oder auch in der Vorderwand 2 ein oder mehrere Sichtfenster vorgesehen sein und für die eigentliche Ausgestaltung des Umschlages und die Materialwahl besteht an und für sich volle Freiheit.

## Patentansprüche

1. Umschlag (1), insbesondere Fotolaborarbeitstasche, mit einer öffnungsseitig an der einen Umschlagwand, der Vorderwand (2), angesetzten und zur anderen Umschlagwand, der Rückwand (3), hin umklappbaren Verschlußklappe (5), die umgeklappt an der Rückwand (3) mittels eines über eine Ausstanzung (8) geklebten Klebeetiketts (9) festklebbar ist, dadurch gekennzeichnet, daß die Ausstanzung (8) in der Rückwand (3) liegt und das Klebeetikett (9) von der Umschlaginnenseite her über die offene Ausstanzung (8) geklebt ist und daß die Vorderwand (2) an der Außenseite in ihrem der Ausstanzung (8) gegenüberliegenden Bereich eine Trennlackschicht (11) aufweist.

2. Umschlag nach Anspruch 1, dadurch gekennzeichnet, daß ein siliziumhältiger Kunstharzlack die Trennlackschicht (11) bildet.

3. Umschlag (1), insbesondere Fotolaborarbeitstasche, mit einer öffnungsseitig an der einen Umschlagwand, der Vorderwand (2), angesetzten und zur anderen Umschlagwand, der Rückwand (3), hin umklappbaren Verschlußklappe (5), die umgeklappt an der Rückwand (3) mittels eines über eine Ausstanzung (8) geklebten Klebeetiketts (9) festklebbar ist, dadurch gekennzeichnet, daß die Ausstanzung (8) in der Rückwand (3) liegt und das Klebeetikett (9) von der Umschlaginnenseite her über die noch mit dem in der Ausstanzung (8) verbleibenden Teil (12) abgedeckte Ausstanzung (8) geklebt ist, wobei der Teil (12) durch die umfangseitige Stanzlinie (13) unterbrechende Verbindungsstege (14) lösbar in der Ausstanzung (8) hängt.

4. Umschlag nach Anspruch 3, dadurch gekennzeichnet, daß zumindest der die Ausstanzung (8) aufweisende Bereich der Rückwand (3) aus einem nichtfasernden Material besteht.

5. Umschlag nach einem der Ansprüche 1 - 4, dadurch gekennzeichnet, daß die Verschlußklappe (5) an der Innenseite in ihrem auf die Ausstanzung (8) umklappbaren Bereich eine Folie oder eine Verbindungslackschicht (10) trägt.

6. Umschlag nach Anspruch 5, dadurch gekennzeichnet, daß ein Nitrocelluloselack die Verbindungslackschicht (10) bildet.

## Claims

1. An envelope, more particularly a photographic laboratory bag, having a closure flap (5) attached on the opening side to one of the envelope walls, the front wall (2), and adapted to be folded over to the other wall of the envelope, the back wall (3), the closure flap (5) being adapted to be stuck in the folded over state to the back wall (3) by means of an adhesive label (9) stuck over a punched-out aperture, characterised in that the punched-out aperture (8) is in the back wall (3) and the adhesive label (9) is stuck over the open punched-out aperture (8) from the inside of the envelope and in that the front wall (2) has a separating varnish layer (11) on the outside in its zone opposite the punched-out aperture (8).

2. An envelope according to claim 1, characterised in that the separating varnish layer (11) is formed by a silicon-containing synthetic resin varnish.

3. An envelope, more particularly a photographic laboratory bag, having a closure flap (5) attached on the opening side to one of the envelope walls, the front wall (2), and adapted to be folded over to the other wall of the envelope, the back wall (3), the closure flap (5) being adapted to be stuck in the folded over state to the back wall (3) by means of an adhesive label (9) stuck over a punched-out aperture, characterised in that the punched-out aperture (8) is in the back wall (3) and the adhesive label (9) is stuck, from the inside of the envelope, over the punched-out aperture (8) still covered by the part (12) left in the punched-out aperture (8), the part (12) hanging in the punched-out aperture (8) so as to be releasable by means of connecting webs (14) which interrupt the peripheral punching line (13).

4. An envelope according to claim 3, characterised in that at least that zone of the back wall (3) which has the punched-out aperture (8) consists of a non-fraying material.

5. An envelope according to any one of claims 1 to 4, characterised in that the inside of the closure flap (5) bears a foil or a connecting varnish layer (10) in its zone which folds on to the punched-out aperture (8).

6. An envelope according to claim 5, characterised in that the connecting varnish layer (10) is formed by a nitrocellulose varnish.

## Revendications

1. Enveloppe (1), notamment pochette pour travaux de laboratoires photographiques, comprenant un rabat de fermeture (5) qui fait suite, sur le côté de l'ouverture, à une paroi de l'enveloppe, la paroi avant (2) , et qui peut être rabattu contre l'autre paroi de l'enveloppe, la paroi arrière (3), ce rabat, placé dans la position rabattue, pouvant être collé contre la paroi arrière (3), au moyen d'une étiquette adhésive collée en recouvrant une ouverture découpée (8), caractérisée par le fait que l'ouverture (8) se trouve dans la paroi arrière (3) et que l'étiquette adhésive (9) est collée, sur la surface interne de l'enveloppe, en recouvrant l'ouverture découpée (8), et que la paroi avant (2) présente une couche de laque anti-adhésive (11) sur sa face externe, dans sa région en regard de l'ouverture découpée (8).

2. Enveloppe selon la revendication 1, caractérisée en ce qu'une laque synthétique contenant du silicium forme la couche de laque anti-adhésive (11).

3. Enveloppe (1), notamment pochette pour travaux de laboratoires photographiques, comprenant un rabat de fermeture (5) qui fait suite, sur le côté de l'ouverture, à une paroi de l'enveloppe, la paroi avant (2), et qui peut être rabattu contre l'autre paroi de l'enveloppe, la paroi arrière (3), ce rabat, placé dans la position rabattue, pouvant être collé à la paroi arrière (3) au moyen d'une étiquette adhésive (9) collée en recouvrant une ouverture découpée (8), caractérisée par le fait que l'ouverture découpée (8) se trouve dans la paroi arrière (3) et que l'étiquette adhésive (9) est collée, sur la face interne de l'enveloppe, en recouvrant l'ouverture découpée (8) qui est encore fermée par la partie (12) restée dans l'ouverture découpée (8), la partie (12) étant retenue de façon détachable dans l'ouverture découpée (8) par des languettes de liaison (14) qui interrompent la ligne de découpage périphérique (13).

4. Enveloppe selon la revendication 3, caractérisée par le fait qu'au moins la région de la paroi arrière (3) qui présente l'ouverture découpée (8) est faite d'une matière non pelucheuse.

5. Enveloppe selon une des revendications 1 à 4, caractérisée par le fait que le rabat de fermeture (5) porte une pellicule ou une couche de laque de liaison sur la face interne, dans sa région qui peut être rabattue sur l'ouverture découpée (8).

6. Enveloppe selon la revendication 5, caractérisée par le fait qu'une laque de nitrocellulose forme la couche de laque de liaison (10).
